# FASCICULE DE BREVET EUROPEEN

(11) **EP 0 882 522 B1**
(45) Date de publication et mention de la délivrance du brevet: **17.12.2003**
(21) Numéro de dépôt: 98401134.6
(22) Date de dépôt: 12.05.1998
(51) Int. Cl.: B08B 7/00, B24C 1/00, B05B 7/06, B05B 1/30

(54) **Lance et appareil de production d'un jet de CO2 liquide, et son application à une installation de nettoyage de surfaces**
Lanze und Vorrichtung zur Erzeugung eines Strahles aus flüssigem CO2 und dessen Anwendung in einer Oberflächenreinigungseinrichtung
Lance and apparatus for the production of a liquid jet of CO2 and its use for a surface cleaning installation

(30) Priorité: 04.06.1997 FR 9706872
(43) Date de publication de la demande: 09.12.1998
(73) Titulaire: Carboxyque Française, 92088 La Défense (FR)
(72) Inventeur: Gibot, Claude, 93390 Clichy sous Bois (FR)
(74) Mandataire: Vesin, Jacques

(56) Documents cités:
- EP-A- 0 288 263
- EP-A- 0 578 934
- GB-A- 147 953
- GB-A- 652 206
- US-A- 5 018 667
- US-A- 5 125 979
- US-A- 5 514 024
- R. SHERMAN: "Surface cleaning with the carbon dioxide snow jet" JOURNAL OF VACUUM SIENCE & TECHNOLOGY, vol. 12, no. 4, juillet 1994, pages 1876-1881, XP000463481 WOODBURY,NY,US
- PATENT ABSTRACTS OF JAPAN vol. 12, no. 361 (P-763), 28 septembre 1988 & JP 63 111462 A (HITACHI), 16 mai 1988

## Description

L'invention concerne une lance de production d'un jet de CO₂ liquide, comprenant des moyens de raccordement à une source de CO₂ liquide sous pression, des moyens de détente du CO₂ liquide sous pression et des moyens d'éjection du CO₂ liquide détendu en un jet.

De nombreux domaines d'activité, comme par exemple l'industrie électronique ou le domaine médical, font appel au micro-nettoyage ou à la dépollution de surfaces.

Les solvants traditionnellement utilisés pour ces opérations de nettoyage, tels que le trichloréthylène ou le Fréon (marque déposée), provoquent des émanations non recyclables et la législation tend à interdire leur emploi.

Le CO₂ est un solvant de substitution, qui, appliqué sous forme de jet de liquide, s'avère compétitif et efficace pour les opérations de nettoyage ou de dépollution de surface.

Cependant, la production de jets de CO₂ liquide de section et de débit compatibles avec les applications envisagées, à partir des pressions de stockage usuelles du CO₂ liquide (P = 55 bars à 20° C et P = 20 bars à -20° C), pose de nombreux problèmes. En particulier, l'existence d'un point triple dans son domaine d'utilisation, contrairement au Fréon, pose le problème de l'apparition, lors de la détente du CO₂ liquide, de neige carbonique qui peut obturer les moyens de détente ou d'éjection de la lance.

L'invention a pour but de remédier aux problèmes mentionnés précédemment et, en particulier, de fournir une lance de production d'un jet de liquide pouvant être utilisé dans des applications de nettoyage et adaptée aux caractéristiques physiques du CO₂.

A cet effet, l'invention a pour objet une lance de production d'un jet de CO₂ liquide, comprenant des moyens de détente du CO₂ liquide sous pression reliés d'une part, à des moyens de raccordement à une source de CO₂ liquide sous pression, et d'autre part à des moyens d'éjection en un jet du CO₂ liquide détendu, caractérisée en ce que les moyens de détente du CO₂ liquide comprennent des moyens de détente progressive comprenant un tube capillaire.

Selon des modes particuliers de réalisation la lance comporte l'une ou plusieurs des caractéristiques suivantes:
- les moyens de détente progressive comprennent un tube capillaire, notamment enroulé en hélice;
- les moyens d'éjection comprennent une buse d'éjection du CO₂ liquide détendu munie de moyens de réglage de l'ouverture du jet de CO₂ liquide produit;
- lesdits moyens de réglage comprennent des moyens d'injection d'un écoulement d'air dans le jet de CO₂ liquide produit, et des moyens de réglage du débit de l'écoulement d'air injecté;
- lesdits moyens de réglage comprennent un organe de canalisation adapté pour entourer une partie amont du jet de CO₂ liquide produit et ainsi créer une aspiration d'air entre le jet de CO₂ liquide et l'organe de canalisation;
- lesdits moyens de réglage comprennent un tube entourant à distance la buse d'éjection et muni d'une ouverture d'entrée d'air, et une buse de canalisation entourant à distance la buse d'éjection, la buse de canalisation étant manoeuvrable et mobile entre une position rétractée, dans laquelle elle obture l'ouverture d'entrée d'air du tube, et une position active dans laquelle elle libère au moins en partie l'ouverture d'entrée d'air du tube et dans laquelle une partie avant de la buse de canalisation est adaptée pour entourer une partie du jet de CO₂ liquide produit;
- dans sa position active, ladite partie avant de la buse de canalisation forme un tromblon de production de neige carbonique;
- les moyens d'éjection sont interchangeables;
- la lance constitue une lance manuelle comprenant un corps formant poignée d'orientation du jet de CO₂ liquide produit, et elle comprend des moyens formant vanne de réglage du débit du jet de CO₂ liquide produit, commandés par un organe de commande qui peut être manoeuvré par la main d'un opérateur qui tient le corps formant poignée;
- les moyens de détente progressive comprennent un tube capillaire, et les moyens formant vanne comprennent un organe mobile relié à une extrémité du tube capillaire, et le tube capillaire est enroulé en hélice pour s'adapter au déplacement dudit organe mobile; et
- les moyens formant vanne comprennent un clapet d'arrêt à obturateur, situé en aval desdits moyens de détente progressive, et l'organe de commande comprend une détente reliée à une gâchette d'actionnement de l'obturateur du clapet d'arrêt.

L'invention a également pour objet un appareil de production d'un jet de CO₂ liquide, caractérisé en ce qu'il comprend d'une part au moins une lance telle que définie ci-dessus, associée à au moins une électrovanne de réglage du débit du jet de CO₂ liquide produit par la lance, et une unité de pilotage de l'ouverture de la ou de chaque électrovanne.

L'invention a également pour objet une installation de nettoyage de surface par jet de CO₂ liquide, caractérisée en ce qu'elle comprend un appareil tel que défini ci-dessus et des moyens de déplacement relatif d'une surface à nettoyer par rapport à la lance.

L'invention peut comporter en outre des moyens d'évacuation du CO₂ gazeux produit lors de l'éjection du CO₂ liquide.

L'invention a finalement pour objet des moyens d'éjection pour une lance telle que définie ci-dessus.

Les moyens d'éjection peuvent comprendre une buse d'éjection de CO₂ liquide détendu, un corps de raccordement aux moyens de détente progressive d'une lance, une bague de montage sur la lance, un tube entourant à distance la buse d'éjection et muni d'une ouverture d'entrée d'air, et une buse de canalisation entourant à distance la buse d'éjection, la buse de canalisation étant manoeuvrable et mobile entre une position rétractée, dans laquelle elle obture l'ouverture d'entrée d'air du tube, et une position active dans laquelle elle libère au moins en partie l'ouverture d'entrée d'air du tube et dans laquelle une partie avant de la buse de canalisation est adaptée pour entourer une partie du jet de CO₂ liquide produit.

L'invention sera mieux comprise à la lecture de la description qui va suivre, donnée uniquement à titre d'exemple, et faite en se référant aux dessins annexés sur lesquels :
- la figure 1 est une vue en coupe longitudinale d'une lance selon l'invention,
- la figure 2 est une vue à plus grande échelle de la partie cerclée II de la figure 1, la détente étant pressée,
- la figure 3 est une vue à plus grande échelle de la partie cerclée III de la figure 1, la buse de canalisation d'un écoulement d'air étant en position active de canalisation d'un écoulement d'air, et
- la figure 4 est une vue schématique d'une installation de nettoyage de surfaces selon l'invention.

La figure 1 illustre une lance de production d'un jet de CO₂ liquide comprenant un corps 1 creux de forme générale cylindrique dans lequel sont logés des moyens 3 de détente progressive de CO₂ liquide sous pression. Ces moyens 3 sont reliés d'une part, en amont, à des moyens 5 de raccordement à une source 4 de CO₂ liquide sous pression, situés à une extrémité amont 7 du corps 1, et d'autre part, vers l'aval, à des moyens 9 d'éjection en un jet du CO₂ liquide détendu, situés à l'extrémité aval 11 du corps 1. Des moyens 13 formant vanne de régulation du débit du jet de CO₂ liquide produit sont disposés dans le corps 1 entre les moyens 3 de détente progressive du CO₂ liquide et les moyens 9 d'éjection du CO₂ liquide.

Le corps 1 est traversé par un alésage longitudinal 15 taraudé à l'extrémité 7.

Les moyens 5 de raccordement sont constitués d'un raccord mâle 17 classique, vissé dans l'extrémité 7 du corps 1, permettant de raccorder la lance, par l'intermédiaire d'un flexible 18, à la source 4 de CO₂ liquide sous pression.

Ce raccord 17 est traversé par un alésage longitudinal étagé, coaxial à l'alésage 15, comprenant, successivement d'amont vers l'aval, une partie d'entrée 19 de grand diamètre, une partie 21 convergente, une partie 23 de faible section, puis une partie 25 de section légèrement supérieure à la section de la partie 23 et débouchant dans l'alésage 15. Un épaulement transversal 27 relie les parties 23 et 25.

Les moyens 3 de détente progressive comprennent un tube capillaire 29, enroulé en hélice, logé dans le corps 1, l'hélice formée étant sensiblement coaxiale à l'alésage 15. Le tube 29 est de section sensiblement constante.

Les deux extrémités 31 et 33 du tube 29 sont rectilignes et coaxiales à l'alésage 15. L'extrémité amont 31 du tube 29 est logée dans la partie 25 de l'alésage du raccord 17, son bord prenant appui sur l'épaulement 27. Une brasure 35 est réalisée entre le raccord 17 et la partie émergente de l'extrémité 31 du tube 29.

La section intérieure du tube 29 et la section de la partie 23 de l'alésage du raccord 17 sont sensiblement égales.

Les moyens 13 formant vanne de réglage du débit du jet de CO₂ liquide produit comprennent un organe 37 de forme générale cylindrique, monté coulissant dans l'alésage 15 du corps 1, et relié par son extrémité amont 39 à l'extrémité aval 33 du tube 29.

L'organe 37 est traversé par un alésage 41 longitudinal étagé coaxial à l'alésage 15. Cet alésage 41 comprend, depuis l'extrémité 39, des parties successives 43, 45, 47 et 49 de sections décroissantes. La partie 43 est taraudée et reçoit par vissage un raccord 51 de forme générale cylindrique étagée, traversé par un alésage 53 longitudinal étagé. L'alésage 53 présente successivement une première partie 55 de réception de l'extrémité aval 33 du tube 29, et une seconde partie 57 de section sensiblement égale à la section intérieure du tube 29 et débouchant dans la partie 47 de l'alésage 41.

Un joint torique 59, disposé dans une gorge circulaire prévue à l'extrémité aval (à droite sur la figure 1) du raccord 51 assure l'étanchéité entre la partie aval du raccord 51 et la partie 45 de l'alésage 41 dans laquelle elle est reçue. Une brasure 60 est réalisée, de manière identique à la brasure 35, entre l'extrémité aval 33 du tube et le raccord 51. La tranche d'extrémité aval du tube 29 prend appui sur un épaulement joignant les parties 55 et 57 de l'alésage 53.

Une bille 61 d'obturation du passage entre les parties 47 et 49 de l'alésage 41 est disposée avec un jeu radial dans la partie 47 de l'alésage 41. Son siège est constitué par une surface 63 convergente reliant les parties 47 et 49 de l'alésage 41, et la bille 61 est maintenue contre son siège 63 par un ressort hélicoïdal 65 prenant appui sur le raccord 61.

Les moyens 13 formant vanne comprennent également une pièce 67 de manoeuvre de la bille, de forme générale cylindrique étagée, percée d'un alésage 69 longitudinal coaxial à l'alésage 15. Cette pièce 67 est terminée à l'amont par une partie effilée 71 dont l'extrémité est percée d'ouvertures ou d'encoches transversales 72. Cette partie 71 est reçue de manière coulissante dans la partie 49 de l'alésage 41. Un joint torique 73, entourant la partie effilée 71, est logé dans une gorge circulaire intérieure de la partie 49 de l'alésage 41, assurant ainsi l'étanchéité entre les parties 49 et 71. L'extrémité aval 74 de la pièce 67 forme bride d'appui d'un ressort hélicoïdal 75 enfilé sur la pièce 67 et prenant également appui sur l'organe 37.

L'organe 37 comporte, sur sa surface extérieure, une gorge annulaire 77, en regard de laquelle un levier 79 est monté à rotation sur le corps 1 de la lance grâce à une broche 80 s'étendant entre deux flasques 81 longitudinaux en saillie sur le corps 1.

Un premier bras 83 du levier 79 forme détente et l'autre bras 85 forme gâchette, l'extrémité libre du bras 85 s'avançant, à travers une ouverture 84 ménagée dans le corps 1, dans la gorge 77.

Les moyens 9 d'éjection du CO₂ liquide détendu comprennent un corps 87 de raccordement, de forme générale cylindrique étagée, traversé par un alésage étagé 89 coaxial à l'alésage 15, et recevant une buse d'éjection 91 sous forme d'un tube capillaire coaxial à l'alésage 15. L'extrémité amont de ce tube bute contre un épaulement intermédiaire de l'alésage 89.

Une brasure 92 est réalisée entre la buse 91 et le corps 87.

Le corps 87 comprend trois parties cylindriques successives 93, 95 et 97 de section décroissante en se dirigeant vers l'avant de la lance (à droite sur la figure 1), la partie 93 étant reçue de manière coulissante dans l'alésage 15 et un joint torique 96 assurant l'étanchéité entre les parois en regard de l'alésage 15 et de la partie 93.

Une bague 101 s'appuyant sur un épaulement transversal joignant les parties 93 et 95 du corps 87 est vissée sur l'extrémité 11 du corps 1, qui est filetée. La pièce 67 est maintenue contre le corps 87 par le ressort 75, les alésages 69 et 89 de la pièce 67 et du corps 87 communiquant de manière étanche et étant sensiblement de même section.

Un évent 102 est percé dans le corps 1 entre l'extrémité avant (à droite sur la figure 1) de l'organe 37 et la partie 93 du corps 87.

D'un épaulement transversal joignant les parties 95 et 97 du corps 87 part, vers l'extrémité avant de la lance, un tube 103 guidé sur la partie 97 du corps 87, ce tube 103 étant coaxial à la buse 91 et entourant à distance une partie de cette buse 91. La partie avant 105 de cette buse dépasse du tube 103. Deux orifices transversaux 107 traversent la paroi du tube 103, permettant la circulation d'air entre l'extérieur et l'intérieur du tube 103.

Une buse 109 de canalisation, de forme générale de révolution, convergente et coaxiale à la buse 91, est montée coulissante sur l'extrémité avant du tube 103. Cette buse 109 présente une partie arrière 111 cylindrique entourant l'extrémité avant du tube 103, et une partie avant 113 cylindrique entourant à une faible distance l'extrémité avant de la buse 91. Les parties 111 et 113 sont reliées par une partie convergente 114.

Un pion 115 solidaire de la partie avant du tube 103, est reçue dans une ouverture longitudinale oblongue 116 de la partie 111 de la buse 109. Le pion 115 limite la translation de la buse 109 sur le tube 103 entre deux positions : d'une part, une position rétractée (figure 1), dans laquelle la partie arrière de la buse 111 obture les orifices 107, et dans laquelle la partie avant 105 de la buse 91 dépasse de la partie avant 113 de la buse 109 ; et d'autre part, une position active de canalisation d'un écoulement d'air (figure 3), dans laquelle la buse 109 libère totalement les orifices 107 et dans laquelle la partie avant 111 de la buse 109 dépasse vers l'avant (à droite sur la figure 1) par rapport à l'extrémité avant 105 de la buse 91.

La lance étant raccordée par l'intermédiaire du raccord 17 et du flexible 18 à la source 4 de CO₂ liquide sous pression, les moyens 13 formant vanne sont dans la position de repos représentée sur la figure 1, la bille 61 obturant le passage entre les parties 47 et 49 de l'alésage 41 de l'organe 37. La source de CO₂ liquide sous pression est donc mise en communication avec l'alésage du raccord 17, le tube capillaire 29, la partie 57 de l'alésage 53 du raccord 51 et la partie 47 de l'alésage 41.

Lorsqu'un opérateur souhaite utiliser la lance pour produire un jet de CO₂ liquide, celui-ci saisit d'une main le corps 1 formant poignée ainsi que le bras 83 du levier formant détente et, en resserrant la prise, rapproche le bras 83 du corps 1 en faisant pivoter le levier 79 dans le sens anti-horaire sur la figure 1. Le bras 85 repousse alors l'organe 37 vers l'avant (à droite sur la figure 1) dans le corps 1 en comprimant le ressort 75. La partie 71 effilée de la pièce 67 coulisse dans la partie 49 de l'alésage 41 de l'organe 37 et vient pousser la bille 61, l'écartant de son siège 63 (figure 2). La bille 61, sous l'action de ce déplacement, comprime le ressort 65.

La bille 61 ayant quitté son siège et l'extrémité de la partie 71 étant percée d'ouvertures 72, la source de CO₂ liquide sous pression est mise, par l'intermédiaire de l'alésage 69 de la pièce 67, de l'alésage 89 du corps 87 et du tube capillaire 91, en communication avec l'atmosphère ambiante.

Le CO₂ liquide s'écoule alors de la source vers l'atmosphère ambiante. Il subit une détente progressive dans le tube capillaire 29 qui, par ses caractéristiques dimensionnelles (longueur et section) permet d'induire une perte de charge significative tout en freinant l'écoulement du CO₂ liquide et donc en limitant le débit du CO₂ liquide détendu. L'écoulement de CO₂ liquide est matérialisé par des flèches en trait gras sur les figures 2 et 3.

Le CO₂ liquide détendu est ensuite acheminé jusqu'à la sortie du tube capillaire 91, où il se détend à la pression ambiante en produisant un jet fin et de débit limité, adapté pour les opérations de nettoyage.

En déplaçant la buse 109 à la main, de sa position rétractée (figure 1) vers sa position active (figure 3), l'opérateur peut venir progressivement placer la partie avant 113 de cette buse autour du jet de CO₂ liquide produit alors que la partie arrière 111 de la buse 109 libère progressivement les orifices 107.

Le jet de CO₂ liquide entraîne l'air présent entre celui-ci et la paroi interne de la partie avant 113 de la buse 109, créant ainsi une aspiration d'air dans la buse 109 initiant un écoulement d'air, matérialisé par des flèches en trait fin sur la figure 3, dans le tube 103, cet écoulement étant alimenté par les orifices 107. Cet écoulement d'air est canalisé par le tube 103 et la buse 109 et injecté dans le jet de CO₂ liquide, augmentant ainsi la section et la température du jet de CO₂ liquide produit. La buse 109 permet donc de modifier l'ouverture du jet de CO₂ liquide produit.

Lorsque l'opérateur désire suspendre l'éjection de CO₂ liquide, il relâche le bras 83 formant détente, et le ressort 75 repousse l'organe 37 vers la gauche sur la figure 1, entraînant avec lui le levier 79 en rotation, la partie 71 effilée se retirant progressivement de la partie 47 de l'alésage 41 et la bille 61 étant ramenée par le ressort 65 sur son siège 63, où elle obture à nouveau le passage entre les parties 47 et 49 de l'alésage 41.

La bille 61 se comporte donc comme l'obturateur d'un clapet d'arrêt de l'écoulement de CO₂ liquide détendu, commandé par le levier 79.

Lors de la production d'un jet de CO₂ liquide, le CO₂ liquide sous pression subit dans le tube 29 une détente progressive, évitant ainsi d'une part la production de neige carbonique dans les moyens de détente et dans les moyens formant vanne, et d'autre part un trop grand refroidissement dans le corps de la lance qui pourrait gêner ou empêcher l'utilisation manuelle de la lance.

La configuration en hélice du tube 29 permet d'une part de placer dans un volume réduit une longueur de tube suffisante pour obtenir la détente progressive souhaitée, et d'autre part permet au tube 29 de s'adapter au déplacement de l'organe 37.

Les dimensions du tube capillaire 29 pourront varier en fonction de la source d'alimentation prévue. Par exemple, pour une alimentation en CO₂ liquide basse pression (P=20 bars), ses dimensions seront telles que le CO₂ liquide subisse une perte de charge de 5 bars en le traversant.

L'évent 102 permet, en cas de fuite dans le corps 1, l'éjection de CO₂ liquide sous pression.

Les moyens 9 d'éjection du CO₂ liquide produit sont démontables par dévissage de la bague 101 et sont interchangeables. Ceci permet de modifier, par exemple, les caractéristiques dimensionnelles de la buse 91 d'éjection de CO₂ liquide et de la buse 109 de canalisation d'air, et ainsi de modifier la plage de caractéristiques des jets pouvant être produits par la lance pour l'adapter au type de nettoyage envisagé.

La longueur de la buse 109 peut être telle que, dans sa position active de canalisation d'air (figure 3), sa partie avant 113 s'avance suffisamment au-delà de l'extrémité avant 105 de la buse 91 pour qu'un jet de CO₂ liquide produit impacte la paroi intérieure de cette buse 109, qui forme alors tromblon de production de neige carbonique.

Le positionnement des moyens 13 formant vanne en aval des moyens 3 de détente progressive permet d'éviter les retards de production du jet de CO₂ liquide lorsque l'opérateur presse ou relâche le bras 83 formant détente.

En variante, les moyens formant vanne peuvent être constitués par une électrovanne 117 (figure 4), disposée de préférence en amont des moyens 3 de détente progressive.

La lance décrite ci-dessus est donc parfaitement adaptée à une utilisation manuelle, puisqu'un opérateur, peut tout en tenant et en orientant la lance grâce au corps 1 formant poignée, commander de la même main la production de jet de CO₂ liquide, et faire varier les caractéristiques du jet de CO₂ liquide en déplaçant la buse 109 à l'aide de son autre main.

En particulier, le réchauffement du CO₂ liquide par injection d'un écoulement d'air peut, notamment dans le domaine de l'électronique, s'avérer utile pour limiter la condensation de l'air ambiant.

Enfin, la lance de production de jet de CO₂ liquide selon l'invention peut être utilisée manuellement à l'air libre ou dans des boîtes à gants.

Comme schématisé sur la figure 4, plusieurs lances selon le mode de réalisation décrit ou selon la variante précitée, peuvent être réunies pour réaliser un appareil de production de jet de CO₂ liquide pour nettoyer, par exemple de manière automatique, des surfaces. Dans un tel appareil, les moyens formant vannes sont de préférence constitués par une ou plusieurs électrovannes 117, éventuellement communes à plusieurs lances, de réglage du débit de jets de CO₂ liquide produits, et reliées à une ou plusieurs unités de pilotage individuelles ou communes 119 de l'ouverture de ces électrovannes 117.

Un tel appareil pourra être incorporé dans une installation de nettoyage de surfaces comprenant des moyens 121 de déplacement d'une surface 123 à nettoyer par rapport aux moyens d'éjection des différentes lances, et des moyens 125 d'évacuation du CO₂ gazeux produit lors de l'éjection du CO₂ liquide pourront en outre être prévus. Une telle installation pourra également incorporer des moyens 127 de réchauffage de la surface pour limiter les inconvénients liés aux températures relativement basses du CO₂ liquide produit.

## Revendications

1. Lance de production d'un jet de CO₂ liquide, comprenant des moyens (3) de détente du CO₂ liquide sous pression reliés d'une part, à des moyens (5) de raccordement à une source (4) de CO₂ liquide sous pression, et d'autre part à des moyens (9) d'éjection en un jet du CO₂ liquide détendu, **caractérisée en ce que** les moyens de détente du CO₂ liquide comprennent des moyens (3) de détente progressive comprenant un tube capillaire (29).

2. Lance selon la revendication 1, **caractérisée en ce que** les moyens (3) de détente progressive comprennent un tube capillaire (29) enroulé en hélice.

3. Lance selon la revendication 1 ou 2, **caractérisée en ce que** les moyens d'éjection (9) comprennent une buse (91) d'éjection du CO₂ liquide détendu munie de moyens (103, 109) de réglage de l'ouverture du jet de CO₂ liquide produit.

4. Lance selon la revendication 3, **caractérisée en ce que** lesdits moyens de réglage comprennent des moyens (103, 109) d'injection d'un écoulement d'air dans le jet de CO₂ liquide produit, et des moyens (109) de réglage du débit de l'écoulement d'air injecté.

5. Lance selon la revendication 4, **caractérisée en ce que** lesdits moyens (103, 109) de réglage comprennent un organe de canalisation (109) adapté pour entourer une partie amont du jet de CO₂ liquide produit et ainsi créer une aspiration d'air entre le jet de CO₂ liquide et l'organe de canalisation.

6. Lance selon la revendication 5, **caractérisée en ce que** lesdits moyens (103, 109) de réglage comprennent un tube (103) entourant à distance la buse (91) d'éjection et muni d'une ouverture (107) d'entrée d'air, et une buse (109) de canalisation entourant à distance la buse (91) d'éjection, la buse de canalisation (109) étant manoeuvrable et mobile entre une position rétractée, dans laquelle elle obture l'ouverture (107) d'entrée d'air du tube (103), et une position active dans laquelle elle libère au moins en partie l'ouverture (107) d'entrée d'air du tube et dans laquelle une partie avant (113) de la buse de canalisation est adaptée pour entourer une partie du jet de CO₂ liquide produit.

7. Lance selon la revendication 6, **caractérisée en ce que** dans sa position active, ladite partie avant (113) de la buse (109) de canalisation forme un tromblon de production de neige carbonique.

8. Lance suivant l'une quelconque des revendications 1 à 7, **caractérisé en ce que** les moyens d'éjection (9) sont interchangeables.

9. Lance selon l'une quelconque des revendications 1 à 8, **caractérisée en ce qu'**elle constitue une lance manuelle comprenant un corps (1) formant poignée d'orientation du jet de CO₂ liquide produit, et **en ce qu'**elle comprend des moyens (13) formant vanne de réglage du débit du jet de CO₂ liquide produit, commandés par un organe (79) de commande qui peut être manoeuvré par la main d'un opérateur qui tient le corps (1) formant poignée.

10. Lance selon la revendication 9, **caractérisé en ce que** les moyens (3) de détente progressive comprennent un tube capillaire (29), et les moyens (13) formant vanne comprennent un organe mobile (37) relié à une extrémité du tube capillaire (29), et **en ce que** le tube capillaire (29) est enroulé en hélice pour s'adapter au déplacement dudit organe mobile (37).

11. Lance selon la revendication 9 ou 10, **caractérisée en ce que** les moyens (13) formant vanne comprennent un clapet d'arrêt à obturateur (61), situé en aval desdits moyens de détente progressive (3), et **en ce que** l'organe (79) de commande comprend une détente (83) reliée à une gâchette (85) d'actionnement de l'obturateur (61) du clapet d'arrêt.

12. Appareil de production d'un jet de CO₂ liquide, **caractérisé en ce qu'**il comprend d'une part au moins une lance selon l'une quelconque des revendications 1 à 11, associée à au moins une électrovanne de réglage du débit du jet de CO₂ liquide produit par la lance, et une unité de pilotage de l'ouverture de la ou de chaque électrovanne.

13. Installation de nettoyage de surface par jet de CO₂ liquide, **caractérisée en ce qu'**elle comprend un appareil selon la revendication 12, et des moyens de déplacement relatif d'une surface à nettoyer par rapport à la lance.

14. Installation selon la revendication 13, **caractérisée en ce qu'**elle comprend en outre des moyens d'évacuation du CO₂ gazeux produit lors de l'éjection du CO₂ liquide.

## Claims

1. Gun for producing a jet of liquid CO₂, comprising depressurizing means (3) for the pressurized liquid CO₂, which means are coupled, on the one hand, to connecting means (5) to a source (4) of pressurized liquid CO₂ and, on the other hand, to means (9) for ejecting the depressurized liquid CO₂ in a jet, **characterized in that** the depressurizing means for the liquid CO₂ comprise progressive depressurization means (3) comprising a capillary tube (29).

2. Gun according to Claim 1, **characterized in that** the progressive depressurization means (3) comprise a helically-wound capillary tube (29).

3. Gun according to Claim 1 or 2, **characterized in that** the ejection means (9) comprise an ejection nozzle (91) for the depressurized liquid CO₂, which ejection nozzle is provided with means (103, 109) for regulating the opening of the produced jet of liquid CO₂.

4. Gun according to Claim 3, **characterized in that** the said regulating means comprise means (103, 109) for injecting a flow of air into the produced jet of liquid CO₂ and means (109) for regulating the rate of f low of injected air.

5. Gun according to Claim 4, **characterized in that** the said regulating means (103, 109) comprise a channelling member (109) designed to surround an upstream part of the produced jet of liquid CO₂ and thus create an air intake between the jet of liquid CO₂ and the channelling member.

6. Gun according to Claim 5, **characterized in that** the said regulating means (103, 109) comprise a tube (103), remotely surrounding the ejection nozzle (91) and provided with an air inlet opening (107), and a channelling nozzle (109), remotely surrounding the ejection nozzle (91), the channelling nozzle (109) being manoeuvrable and movable between a retracted position in which it closes off the air inlet opening (107) of the tube (103) and an active position in which it at least partially frees the air inlet opening (107) of the tube and in which a front part (113) of the channelling nozzle is designed to surround a part of the produced jet of liquid CO₂.

7. Gun according to Claim 6, **characterized in that** in its active position the said front part (113) of the channelling nozzle (109) forms a nozzle tube for the production of carbon dioxide snow.

8. Gun according to any of Claims 1 to 7, **characterized in that** the ejection means (9) are interchangeable.

9. Gun according to any of Claims 1 to 8, **characterized in that** it constitutes a manual gun comprising a body (1) forming a steering grip for the produced jet of liquid CO₂ and **in that** it comprises means (13) forming a regulating valve for the flow rate of the produced jet of liquid CO₂, controlled by a control member (79) which can be manoeuvred by the hand of an operator holding the grip-forming body (1).

10. Gun according to Claim 9, **characterized in that** the progressive depressurization means (3) comprise a capillary tube (29) and the valve-forming means (13) comprise a movable member (37) coupled to one end of the capillary tube (29), and **in that** the capillary tube (29) is helically wound in order to adjust to the displacement of the said movable member (37).

11. Gun according to Claim 9 or 10, **characterized in that** the valve-forming means (13) comprise a shutter-type stop valve (61), situated downstream of the said progressive depressurization means (3), and **in that** the control member (79) comprises a trigger (83) coupled to a tumbler (85) for actuating the shutter (61) of the stop valve.

12. Apparatus for producing a jet of liquid CO₂, **characterized in that** it comprises, on the one hand, at least one gun according to any of Claims 1 to 11, linked to at least one solenoid valve for regulating the flow rate of the jet of liquid CO₂ produced by the gun, and a drive unit for the opening of the or each solenoid valve.

13. Installation for surface-cleaning by liquid CO₂ jet, **characterized in that** it comprises an apparatus according to Claim 12 and means for relatively displacing a surface to be cleaned in relation to the gun.

14. Installation according to Claim 13, **characterized in that** it additionally comprises means for evacuating the gaseous CO₂ which is produced as the liquid CO₂ is ejected.

## Patentansprüche

1. Lanze zur Erzeugung eines Strahles aus flüssigem CO₂ mit Mitteln (3) zum Entspannen des unter Druck stehenden flüssigen CO₂, die einerseits an Mittel (5) zum Anschluss an eine Quelle (4) für unter Druck stehendes flüssiges CO₂ und andererseits an Mittel (9) zum Ausstoßen eines Strahls des entspannten flüssigen CO₂ angeschlossen sind, **dadurch gekennzeichnet, dass** die Mittel zum Entspannen des flüssigen CO₂ Mittel (3) zur allmählich zunehmenden Entspannung umfassen, die ein Kapillarrohr (29) umfassen.

2. Lanze nach Anspruch 1, **dadurch gekennzeichnet, dass** die Mittel (3) zur allmählich zunehmenden Entspannung ein schraubenförmig aufgerolltes Kapillarrohr (29) umfassen.

3. Lanze nach Anspruch 1 oder 2, **dadurch gekennzeichnet, dass** die Mittel (9) zum Ausstoßen eine Düse (91) zum Ausstoßen des entspannten, flüssigen CO₂ umfassen, das mittels Mitteln (103, 109) zur Einstellung der Öffnung des erzeugten Strahls aus flüssigem CO₂ versehen sind.

4. Lanze nach Anspruch 3, **dadurch gekennzeichnet, dass** die Einstellmittel Mittel (103, 109) zur Einleitung eines Luftstroms in den erzeugten Strahl aus flüssigem CO₂ und Mittel (109) zur Einstellung des Durchflusses des Stroms eingeleiteter Luft umfassen.

5. Lanze nach Anspruch 4, **dadurch gekennzeichnet, dass** die Einstellmittel (103, 109) ein Leitungsorgan (109) umfassen, das dafür ausgelegt ist, einen stromaufwärtigen Teil des erzeugten Strahls aus flüssigem CO₂ zu umgeben und so ein Ansaugen von Luft zwischen dem Strahl aus flüssigem CO₂ und dem Leitungsorgan zu erzeugen.

6. Lanze nach Anspruch 5, **dadurch gekennzeichnet, dass** die Einstellmittel (103, 109) ein Rohr (103) umfassen, das die Ausstoßdüse (91) beabstandet umgibt und mit einer Öffnung (107) für den Eintritt von Luft versehenen ist, und eine Leitungsdüse (109), die die Ausstoßdüse (91) beabstandet umgibt, wobei die Leitungsdüse (109) betätigbar ist und zwischen einer eingefahrenen Stellung, in der sie die Lufteintrittsöffnung (107) des Rohrs (103) verschließt, und einer aktiven Position, in der sie zumindest teilweise die Lufteintrittsöffnung (107) freigibt und in der ein vorderer Teil (113) der Leitungsdüse dafür ausgelegt ist, einen Teil des erzeugten Strahls aus flüssigem CO₂ zu umgeben.

7. Lanze nach Anspruch 6, **dadurch gekennzeichnet, dass** in ihrer aktiven Position der vordere Teil (113) der Leitungsdüse (109) eine trichterförmieg Mündung zur Erzeugung von Kohlendioxidschnee bildet.

8. Lanze nach einem der Ansprüche 1 bis 7, **dadurch gekennzeichnet, dass** die Ausstoßmittel (9) austauschbar sind.

9. Lanze nach einem der Ansprüche 1 bis 8, **dadurch gekennzeichnet, dass** sie eine manuelle Lanze bildet mit einem Körper (1), der einen Handgriff zum Ausrichten des erzeugten Strahls aus flüssigem CO₂ bildet, und dass sie Mittel (13) umfasst, die ein Ventil zur Einstellung des Durchflusses des erzeugten Strahls aus flüssigem CO₂ bilden, die durch ein Steuerorgan (79) gesteuert werden, das von der Hand einer Bedienungsperson betätigt werden kann, die den einen Handgriff formenden Körper (1) hält.

10. Lanze nach Anspruch 9, **dadurch gekennzeichnet, dass** die Mittel (3) zur allmäßlich zunehmenden Entspannung ein Kapillarrohr (29) umfassen und die ein Ventil bildenden Mittel (13) ein bewegliches Organ (37) bilden, das mit einem Ende des Kapillarrohrs (29) verbunden ist, und dass das Kapillarrohr (29) schraubenförmig aufgerollt ist, um sich an die Verschiebung des beweglichen Organs (37) anzupassen.

11. Lanze nach Anspruch 9 oder 10, **dadurch gekennzeichnet, dass** die ein Ventil bildenden Mittel (13) ein Stoppventil mit Verschluss (61) umfassen, die stromabwärts von den Mitteln zur allmählich zunehmenden Entspannung (3) liegen, und dass das Steuerorgan (79) einen Abzugshebel (83) umfasst, der mit einer Zuhaltung (85) zur Betätigung der Verschlusses (61) des Stoppventils verbunden ist.

12. Vorrichtung zur Erzeugung eines Strahls aus flüssigem CO₂, **dadurch gekennzeichnet, dass** sie einerseits zumindest eine Lanze nach einem der Ansprüche 1 bis 11 umfasst, die mit zumindest einem Elektroventil zur Einstellung des Durchflusses des von der Lanze erzeugten Strahls aus flüssigem CO₂ verknüpft ist, und eine Einheit zur Steuerung der Öffnung des einen oder jedes Elektroventils.

13. Vorrichtung zur Oberflächenreinigung mit einem flüssigen CO₂ Strahl, **dadurch gekennzeichnet, dass** sie eine Vorrichtung nach Anspruch 12 und Mittel zur Relativbewegung einer zu reinigenden Oberfläche relativ zu der Lanze umfasst.
